# EUROPÄISCHE PATENTSCHRIFT

(11) **EP 2 087 477 B1**
(45) Veröffentlichungstag und Bekanntmachung des Hinweises auf die Patenterteilung: **10.08.2011**
(21) Anmeldenummer: 07822147.0
(22) Anmeldetag: 01.11.2007
(51) Int. Cl.: G08G 1/16

(54) **VERFAHREN ZUR ORTSABHÄNGIGEN WARNUNG VON FAHRZEUGEN VOR GEFAHRENSITUATIONEN**
METHOD FOR PRODUCING A LOCALIZED WARNING OF DANGEROUS SITUATIONS FOR VEHICLES
PROCÉDÉ POUR AVERTIR DES VÉHICULES DE SITUATIONS DE DANGER EN FONCTION DE LA POSITION

(30) Priorität: 02.11.2006 DE 102006052180; 01.11.2007 DE 102007052540
(43) Veröffentlichungstag der Anmeldung: 12.08.2009
(73) Patentinhaber: Continental Teves AG & Co. OHG, 60488 Frankfurt (DE)
(72) Erfinder: STÄHLIN, Ulrich, 65760 Eschborn (DE); SWOBODA, Adam, 64521 Gross-Gerau (DE)
(86) Internationale Anmeldenummer: PCT/EP2007/061804
(87) Internationale Veröffentlichungsnummer: WO 2008/053035

(56) Entgegenhaltungen:
- EP-A- 1 713 035
- WO-A-2007/047476
- DE-A1- 4 231 456
- DE-A1- 19 703 563
- DE-A1-102005 055 208
- DE-U1- 20 111 678
- US-A1- 2002 105 423
- US-A1- 2007 262 880
- US-B1- 6 529 831

## Beschreibung

Die Erfindung bezieht sich auf ein Verfahren zur ortsabhängigen Warnung von Fahrzeugen vor Gefahrensituationen mit den oberbegrifflichen Merkmalen des Patentanspruchs 1.

Das DE-Gebrauchsmuster GM 91 08 827 zeigt eine Signalabgabeeinrichtung zur Steuerung des Bremslichts bei einem Kraftfahrzeug, bei dem zur Ermittlung einer plötzlichen Abnahme der Fahrzeugbeschleunigung die Stellung des von dem Fahrer des Fahrzeugs betätigten Fahrpedals ausgewertet wird. Ein unter Normalbedingungen auftretendes mäßiges Loslassen des Fahrpedals löst dabei keine Ansteuerung der Bremslichter aus, während im Falle eines abrupten Loslassens des Fahrpedals, wie dies einer Notbremsung unmittelbar vorausgeht, die Bremslichter angesteuert werden. Hierbei bildet die Wahl der Änderung der Fahrpedalstellung, bei der eine Bremslichtansteuerung stattfindet, immer einen Kompromiss zwischen der Vermeidung einer unnötigen Ansteuerung der Bremsleuchten in dem Fall, in dem keine Notbremsung auf die Fahrpedaländerung folgt, und der notwendigen Ansteuerung der Bremsleuchten in dem Fall, in dem eine Notbremsung auf die Fahrpedaländerung folgt.

Die DE 19814574 offenbart ein Verfahren zur Erzeugung eines Signals zur Ansteuerung der Bremsleuchten eines Kraftfahrzeugs. Im Verfahren wird die zeitliche Änderung der die stellung eines vom Fahrer des Fahrzeugs betätigbaren Fahrpedals repräsentierende Fahrpedaländerungsgrösse ermittelt, und die ermittelte Fahrpedaländerungsgrösse mit wenigstens einem vorgebbaren Schwellwert verglichen, und das Signal abhängig von dem Vergleich erzeugt, wobei der Schwellwert abhängig von wenigstens einer die momentan vorliegende Fahrstabilität des Fahrzeugs und/oder momentan vorliegende Fahrsicherheit des Fahrzeugs repräsentierenden Stabilitäts-/Sicherheitsgrösse vorgegeben wird.

Aus der DE 4342856 ist eine Schaltung für eine Warnblinkanlage eines mit einem Antiblockiersystem ausgerüsteten Kraftfahrzeugs bekannt. Beim Auslösen eines Blockierschutzregelungsvorgangs wird eine Warnblinkanlage aktiviert.

Die DE 10005867 offenbart eine Warnanlage, die mit elektronischen Schaltungen und mit Sensoren ausgerüstet ist, und die die Fahrzeugeigenbewegung und auch das rückwärtige Verkehrsgeschehen erfasst und die durch Vergleich und Auswertung dieser Informationen Situationen mit Gefahrenpotential identifiziert und Warnsignale ausgibt.

Die Betätigung der Warnlage dient primär zur Warnung, dass ein Fahrzeug in eine mögliche Gefahrensituation gerät oder sich insoloher befindet. Die umgebenden Fahrzeuge können nur aufgrund der visuellen Aufnahme feststellen, dass eine mögliche Gefahrensituation eintreten kann, jedoch nicht, ob diese Gefahrensituation eine Relevanz für das eigene Fahrzeug besitzt.

Die US 2002/0105423 A offenbart ein Verfahren zur ortsabhängigen Warnung von Fahrzeugen vor Gefahrensituationen gemäß den Merkmalen des Oberbegriffs des Anspruchs 1.

Der Erfindung liegt daher die Aufgabe zu Grunde, eine einfache und schnelle Herstellung von einem situationsabhängigen Informationsaustausch zwischen mindestens zwei Fahrzeugen zu ermöglichen, um Gefahrensituationen zu verringern.

Die Aufgabe wird erfindungsgemäß gelöst durch ein Verfahren mit den Merkmalen des Anspruchs 1.

Der Vorteil der Erfindung liegt in der einfachen und effizienten Realisierung einer Ausgabe von individualisierten Warnungen an möglichst viele am Straßenverkehr teilnehmende Fahrzeuge, um potentiellen Gefahrenstellen zu erkennen und Gefahrensituationen zu minimieren. Des weiteren wird der Informationsgehalt der übermittelten Nachricht, die zuerst von den in der Umgebung befindlichen Fahrzeugen als "herkömmliche" Warnung wahrgenommen wird, vorteilhaft erweitert und bewertet, wobei die Verknüpfung verschiedener Signale zu einem Mehrwert führt. Vorteilhaft ist, dass durch das erfindungsgemäße Verfahren das bisher notwendige Mitführen eines Warnzeichens in einem Fahrzeug seltener notwendig wird und die Gefahr bei der Positionierung und Aufstellen eines Warnzeichens für eine Person entschärft oder überhaupt nicht mehr eintritt. Dies ist insbesondere vorteilhaft bei stark und schnell befahrenen Straßen mit hoher Unfallgefahr.

Weitere vorteilhafte Ausgestaltungen sind in den Unteransprüchen angegeben.

Ausführungsbeispiele der Erfindung werden im Folgenden näher beschrieben.

Im Folgenden wird als eine Ausführungsform die Herstellung einer Kommunikationsverbindung zur Warnung von potentiellen Gefahrenstellen dargestellt. Über eine Fahrzeug-Fahrzeug oder eine Fahrzeug-Infrastruktur Kommunikation übermittelt erfindungsgemäß ein erstes Fahrzeug, dass der Warnblinker angeschaltet ist. Zusätzlich wird die Position des Fahrzeugs übertragen. Ein zweites Fahrzeug bekommt über die oben genannte Kommunikation diese Information angezeigt, falls sich das erste Fahrzeug an einer für das zweite Fahrzeug relevanten Stelle befindet. Diese relevante Stelle wird z.B. durch Kartendaten bzw. Navigation/Routenführung ermittelt und plausibilisiert. Somit wird weit vor einer nicht einsehbaren Kurve im Fahrzeug eine Warnung ausgegeben, wenn es sich bei der Information um eine relevante handelt, die anhand der übermittelten Ortsinformation des sendenden Fahrzeuges geprüft wird, ob sich das Fahrzeug im z.B. Stillstand befindet. Gleichzeitig erscheint auf einer Wiedergabeeinheit wie einem Cockpit-Display oder Head-Up Display ein Warnzeichen.

Die Warnung wird im empfangenden Fahrzeug dem Fahrerassistenz- und Fahrzeugsicherheitssystem übermittelt. Als Fahrzeugsicherheitssysteme sind alle im Fahrzeug verfügbaren Bremssysteme mit elektronischer Regelung einsetzbar. Fahrzeugsicherheitssysteme können das Electronic Break System (EBS), das Engine Management System (EMS), Antiblockiersystem (ABS), Antriebs-Schlupf-Regelung (ASR), Elektronisches Stabilitätsprogramm (ESP), Elektronische Differentialsperre (EDS), Transmission Control Unit (TCU), Elektronische Bremskraftverteilung (EBV) und/oder Motor-Schleppmomenten-Regelung (MSR) sein. Fahrerassistenzsysteme sind elektronische Zusatzeinrichtungen in Fahrzeugen zur Unterstützung des Fahrers in bestimmten Fahrsituationen. Hierbei stehen oft Sicherheitsaspekte, aber auch die Steigerung des Fahrkomforts im Vordergrund. Diese Systeme greifen teilautonom oder autonom in Antrieb, Steuerung (z.B. Gas, Bremse) oder Signalisierungseinrichtungen des Fahrzeuges ein oder warnen durch geeignete Mensch-Maschine-Schnittstellen den Fahrer kurz vor oder während kritischer Situationen. Solche Fahrassistenzsysteme sind beispielsweise Einparkhilfe (Sensorarrays zur Hinderniss- und Abstandserkennung), Bremsassistent (BAS), Tempomat, Adaptive Cruise Control oder Abstandsregeltempomat (ACC), Abstandswarner, Abbiegeassistent, Stauassistent, Spurerkennungssystem, Spurhalteassistent/Spurassistent (Querführungsunterstützung, lane departure warning (LDW)), Spurhalteunterstützung (lane keeping support)), Spurwechselassistent (lane change assistance), Spurwechselunterstützung (lane change support), Intelligent Speed Adaption (ISA), Adaptives Kurvenlicht, Reifendruckkontrollsystem, Fahrerzustandserkennung, Verkehrszeichenerkennung, Platooning, Kolonnenfahrtassistent, Automatische Notbremsung (ANB), Auf- und Abblendassistent für das Fahrlicht, Nachtsichtsystem (Night Vision).

Die optischen und akustischen Hinweise werden durch ein intuitiv erfassbares Signal des Force Feedback-Gaspedals ergänzt, das über ein Fahrerassistenzsystem an den Fahrer ausgegeben wird. Durch Gegendruck legt es dem Fahrer nahe, das Tempo zu drosseln. Diese Auslösung des Force Feedback-Gaspedals wird somit von einem defekten und nicht mehr fahrtüchtigen Fahrzeug auf der Straße angestoßen, wenn bei Aktivierung des Warnblinkers zusätzliche Informationen, wie Metainformationen vom sendenden Fahrzeug überprüft werden, aus welchem Grund der Warnblinker eingeschaltete wurde. Parallel zur Warnblinkanlage werden über die Mittel zur Kommunikation, wie ein Telematikmodul mit Hilfe der Breitbandkommunikationstechnologie DSRC (Dedicated Short Range Communication), und / oder der WLAN-Übertragung (Wireless Local Area Network), ein Warnsignal an die Telematikeinheiten der anderen Fahrzeuge im Umkreis von mehreren hundert Metern gesendet. Die Fahrer besitzen durch diese Kommunikation ausreichend Zeit, das Tempo zu drosseln und vorsichtig an die Gefahrenstelle heranzufahren.

In einer zweiten Ausführungsform werden zur Warnblinkfunktion zusätzliche Informationen hinzugezogen und erfindungsgemäß eine Situationsanalyse für das Warnsignal gebende Fahrzeug über einen kurzen Zeitraum durchgeführt. Wird festgestellt, dass das Fahrzeug steht und keine weitere Metainformation übermittel wird, somit alle vier Räder über einen festzulegenden Zeitraum als nicht in Bewegung befindlich erfasst, wird dies als eine Parksituation, wie z.B. in zweiter Reihe ausgelegt. Fährt das Fahrzeug langsam weiter und die Warnblinkfunktion ist weiterhin aktiv, wird ein potentielles Stauende durch die empfangenen Informationen erkannt.

Weitergehend wird, wenn das sendende Fahrzeug liegen geblieben ist und somit "das Fahrzeug sich nicht plötzlich weiterbewegen kann", wie das bei Parken in zweiter Reihe oder bei einem Auftreffen auf ein Stau-Ende der Fall ist, plausibilisiert, dass das sendende Fahrzeug steht und von sich aus, durch Nutzung der eigenen Antriebseinheit, nicht mehr fortbewegt werden kann durch technisch ermittelte Zusatzinformation, indem z.B. festgestellt wird, ob das Warndreieck aus seiner Halterung entnommen wurde, die Information der Tankanzeige, bzw. der Sensor im Tank überprüft wird oder ob die Motorhaube geöffnet ist. Des Weiteren werden sämtliche den Motor betreffende Informationen über eine Datenverbindung wie z.B. dem CAN-Bus ausgelesen. Alternativ werden die Diagnosedaten, die auf einem Diagnosestecker ausgegebenen werden, zur Bewertung des Fahrzeugzustandes herangezogen. Neben den für den Betrieb des Antriebsstranges repräsentativen Informationen wird über verschiedene technische Mittel überprüft, ob ein Reifen nicht mehr für den Betrieb geeignet ist, wie beispielsweise, wenn dieser "keine Luft mehr hat".

Vom Fahrzeug geht aktiv Gefahr für andere aus wenn zum Beispiel Benzin ausläuft. Dies wird detektiert durch den Tanklevelsensor. Bei einer Rauchentwicklung ist ebenfalls von einer Gefahrsituation auszugehen, wobei eine Raucherkennung im Fahrzeug herangezogen wird. Unter Beobachtung der Temperatursensoren liegt eine Gefahrensituation vor, wenn die Temperatur sehr schnell über einen kurzen Zeitraum ansteigt und das Fahrzeug in Brand geraten kann. Eine Gefahrensituation liegt ebenfalls vor,wenn Z.B. ein Reifen geplatzt bzw. abmontiert ist. Diese Gefahrensituationen werden durch ein Reifendrucküberwachungssystem ermittelt. Handelt es sich bei dem Fahrzeug um einen Gefahrenguttransporter, wird die Dringlichkeit der Warnung erhöht, da in Kombination mit den obigen Meldungen die Gefahr höher ist.

Vom Fahrzeug geht aktiv Gefahr für andere aus:
Benzin läuft aus (über Tanklevelsensor zu erkennen)
Raucherkennung (Fahrzeug könnte brennen)
Temperatur steigt sehr schnell sehr stark an (Fahrzeug könnte brennen)
Reifen ist geplatzt (irgendwo müssen noch Reifenteile sein)
Reifen fehlt (der muss auch irgendwo sein)
Fahrzeug ist ein Gefahrenguttransporter (in Kombination mit den obigen Meldungen noch gefährlicher!)

In einer weiteren Ausführungsform werden noch zusätzlich die Informationen über die geschlossene oder geöffnete Zugangsvorrichtung zum Fahrzeug überwacht und zur Plausibilisierung herangezogen. Als Zugangsvorrichtungen sind alle Einstiegmöglichkeiten, wie Türen, Klappen, Hauben und Verdecke gemeint, die es einer Person ermöglichen in das Fahrzeuginnere zu gelangen. Es wird beispielsweise überprüft, ob eine Tür oder der Kofferraum geöffnet ist. Ist beispielsweise eine Tür geöffnet und der Warnblinker aktiv, wird darauf geschlossen, dass eine Gefahr besteht, dass sich Personen auf der Fahrbahn befinden und der Ortsbereich des Fahrzeuges durch nicht einsehbare weitere Gefahrenobjekte, wie Fußgänger auf der Straße, bezüglich des potetiellen Gefahrenpotentials höher einzustufen ist.

Diese zusätzlichen Informationen werden ebenfalls dem Fahrer des zweiten Fahrzeugs angezeigt, falls die Information durch eine eigene Situationsanalyse als relevant eingestuft wird.

## Patentansprüche

1. Verfahren zur ortsabhängigen Warnung von Fahrzeugen vor Gefahrensituationen, wobei die jeweiligen an dem Verfahren beteiligten Fahrzeuge Mittel zum Austausch von Informationen, Mittel zur Ausgabe von Warnsignalen und Mittel zur Bestimmung von eigenen ortsckoordinaten, und Fahrerassistenz- und Fahrzeugsicherheitssysteme aufweisen bei dem die Mittel zur Ausgabe von Warnsignalen bei einem ersten Fahrzeug aktiviert werden, über die Mittel zum Austausch von Informationen als eine erste Information die Position des ersten Fahrzeugs und als eine zweite Information das aktivierte Warnsignal an die umliegenden Fahrzeuge übertragen werden und in mindestens einem weiteren Fahrzeug über die Mittel zum Austausch von Informationen die Informationen empfangen werden und die erste Information mit einer weiteren Information über die Position des weiteren Fahrzeugs verglichen und bewertet wird und im Falle einer Gefahrensituation für die im Umfeld befindlichen Fahrzeuge entsprechende Maßnahmen zur Minimierung der Gefahrensituation über die in den jeweiligen empfangenden Fahrzeugen befindlichen Fahrerassistenz- und Fahrzeugsicherheitssysteme eingeleitet werden,
**dadurch gekennzeichnet, dass** vor der Übertragung der Informationen das Warnsignal über einen bestimmten Zeitraum überwacht wird und eine Übertragung durch die Mittel zum Austausch von Informationen erst dann erfolgt, wenn die Fahrzeuggeschwindigkeit des sendenden Fahrzeuges eine bestimmte Schwelle unterschreitet, und die Übertragung als Broadcast und/oder Multicast und/oder Unicast erfolgt.

2. Verfahren nach Anspruch 1
**dadurch gekennzeichnet, dass** zur Plausibilisierung des Warnsignals die Informationen eines Fahrzeugdatenbuses überprüft werden.

3. Verfahren nach Anspruch 2
**dadurch gekennzeichnet, dass** bei Ermittlung eines Fahrzeugstillstandes des sendenden Fahrzeugs überprüft wird, ob die Funktionalität der Antriebseinheit und/oder der Reifen gegeben ist, und bei nicht vorhandener Funktionalität der Antriebseinheit und/oder der Reifen dies über die Mittel zum Austausch von Informationen an die im Umfeld befindlichen Fahrzeuge übertragen wind.

4. Verfahren nach einem der vorangegangenen Ansprüche,
**dadurch gekennzeichnet, dass** im sendenden Fahrzeug, das das Warnsignal ausgibt, alle Zugangsvorrichtungen auf ihren Zustand hin überwacht werden und die Information an die im Umfeld befindlichen Fahrzeuge übermittelt wird.

5. Verfahren nach einem der vorangegangenen Ansprüche,
**dadurch gekennzeichnet, dass** in dem empfangenden Fahrzeug, das das Warnsignal empfängt, alle Informationen über die Zugangsvorrichtungen des sendenden Fahrzeuges auf ihren Zustand hin überprüft werden.

## Claims

1. Method for issuing warnings in vehicles about hazardous situations as a function of the location, wherein the respective vehicles which are involved in the method have means for exchanging information, means for outputting warning signals and means for determining their own location coordinates and driver assistance and vehicle safety systems, in which method the means for outputting warning signals in a first vehicle are activated, via the means for exchanging information, the position of the first vehicle is transmitted as first information and the actuated warning signal is transmitted as second information to the surrounding vehicles and in at least one further vehicle, the information is received via the means for exchanging information and the first information is compared with a further information relating to the position of the further vehicle and evaluated and in the event of a hazardous situation for the vehicles which are in the surroundings, corresponding measures for minimizing the hazardous situation are initiated by means of the driver assistance and vehicle safety systems in the respective receiving vehicles, **characterized in that**
before the information is transmitted, the warning signal is monitored over a specific time period and a transmission is not made by the means for exchanging information until the velocity of the transmitting vehicle drops below a specific threshold and the transmission takes place as a broadcast and/or multicast and/or unicast.

2. Method according to Claim 1,
**characterized in that**
the information of a vehicle data bus is checked in order to verify the plausibility of the warning signal.

3. Method according to Claim 2,
**characterized in that**
when a stationary state of the transmitting vehicle is detected, it is checked whether the drive unit and/or the tires is/are functional, and if the drive unit and/or the tires is/are not functional this is transmitted to the vehicles in the surroundings via the means for exchanging information.

4. Method according to one of the preceding claims,
**characterized in that**
in the transmitting vehicle which outputs the warning signal, the status of all the access devices is monitored and the information is transmitted to the vehicles in the surroundings.

5. Method according to one of the preceding claims,
**characterized in that**
in the receiving vehicle which receives the warning signal, the status of all the information relating to the access devices of the transmitting vehicle is checked.

## Revendications

1. Procédé d'avertissement dépendant de l'endroit de véhicules au sujet de situations de danger, les véhicules respectifs prenant part au procédé présentant des moyens pour échanger des informations, des moyens pour délivrer des signaux d'alerte et des moyens pour déterminer des coordonnées propres ainsi que des systèmes d'assistance au conducteur et de sécurité du conducteur, procédé selon lequel les moyens pour délivrer des signaux d'alerte sont activés sur un premier véhicule, la position du premier véhicule est transmise sous la forme d'une première information et le signal d'alerte activé est transmis sous la forme d'une deuxième information aux véhicules environnants par le biais des moyens pour échanger des informations et, dans au moins un autre véhicule, par le biais des moyens pour échanger des informations, les informations sont reçues et la première information est comparée avec une autre information relative à la position de l'autre véhicule puis évaluée et, dans le cas d'une situation de danger pour les véhicules qui se trouvent aux environs, des mesures en conséquence sont initiées par le biais des systèmes d'assistance au conducteur et de sécurité du conducteur se trouvant dans les véhicules récepteurs respectifs, en vue de réduire la situation de danger, **caractérisé en ce que** le signal d'alerte est surveillé pendant une période donnée avant la transmission des informations et une transmission par le biais des moyens pour échanger des informations n'a lieu que lorsque la vitesse du véhicule émetteur devient inférieure à un seuil donné et la transmission a lieu sous la forme d'une diffusion et/ou d'une multidiffusion et/ou d'une monodiffusion.

2. Procédé selon la revendication 1, **caractérisé en ce que** les informations d'un bus de données du véhicule sont contrôlées pour vérifier la plausibilité du signal d'alerte.

3. Procédé selon la revendication 2, **caractérisé en ce que** lorsqu'une immobilisation du véhicule émetteur est constatée, un contrôle est effectué pour vérifier si la fonctionnalité du groupe propulseur et/ou des pneus est présente et, en l'absence de fonctionnalité du groupe propulseur et/ou des pneus, cette information est transmis aux véhicules qui se trouvent aux environs par le biais des moyens pour échanger des informations.

4. Procédé selon l'une des revendications précédentes, **caractérisé en ce que** dans le véhicule émetteur qui délivre le signal d'alerte, l'état de tous les dispositifs d'accès est surveillé et l'information est transmis aux véhicules qui se trouvent aux environs.

5. Procédé selon l'une des revendications précédentes, **caractérisé en ce que** dans le véhicule récepteur qui reçoit le signal d'alerte, l'état de toutes les informations relatives aux dispositifs d'accès du véhicule émetteur est vérifié.
